# EUROPÄISCHE PATENTSCHRIFT

(11) **EP 2 919 927 B1**
(45) Veröffentlichungstag und Bekanntmachung des Hinweises auf die Patenterteilung: **29.03.2017**
(21) Anmeldenummer: 13789486.1
(22) Anmeldetag: 07.11.2013
(51) Int. Cl.: B21D 41/02, B21D 39/20

(54) **EXPANSIONSKOPF FÜR AUFWEITWERKZEUGE UND DIESEN UMFASSENDES EXPANSIONSWERKZEUG**
EXPANSION HEAD FOR EXPANSION TOOLS AND EXPANSION TOOL COMPRISING THE SAME
TÊTE D'EXPANSION POUR OUTILS D'ÉLARGISSEMENT, ET OUTIL D'EXPANSION COMPRENANT CELLE-CI

(30) Priorität: 19.11.2012 DE 202012104450 U
(43) Veröffentlichungstag der Anmeldung: 23.09.2015
(73) Patentinhaber: REHAU AG + Co, 95111 Rehau (DE)
(72) Erfinder: WOLTER, Daniel, 88525 Dürmentingen (DE); CHRISTOPH, Sven, 91058 Weisendorf/Neuenbürg (DE)
(86) Internationale Anmeldenummer: PCT/EP2013/003345
(87) Internationale Veröffentlichungsnummer: WO 2014/075778

(56) Entgegenhaltungen:
- EP-A1- 1 938 950
- DE-B3-102011 106 605
- FR-A1- 2 300 638
- FR-A1- 2 828 125

## Beschreibung

Die vorliegende Erfindung betrifft einen Expansionskopf für Aufweitwerkzeuge für hohle Werkstücke, insbesondere für die Enden von Rohren aus Kunststoffen und aus mit Kunststoffen überzogenen Metallen.

Derartige Expansionsköpfe sind beispielsweise aus der FR 2 828 125 A1, EP 0 044 795 A2 und der DE 42 02 348 C1 bekannt. Die Expansionsköpfe umfassen einzelne Segmente, die sog. Spreizbacken, deren Basisteile gemeinsam in einem Kopfgehäuse aufgenommen sind. Die Spreizbacken sind in radialer Richtung nach außen beweglich und über Trennfugen voneinander getrennt sind. Derartige Expansionsköpfe werden an Aufweitwerkzeugen angebracht und insbesondere über eine Schraubverbindung mit diesen verbunden. Die Aufweitwerkzeuge sind grundsätzlich aus einem Pressgerät mit einem Dorn, der in oder an dem Gehäuse des Pressgerätes axial verschiebbar gehalten ist und an seinem einen axialen Endbereich eine Kegelfläche aufweist, wobei der Öffnungswinkel des entsprechenden Kegels üblicherweise etwa 9° beträgt, und einem Expansionskopf, der vorzugsweise über eine Aufnahmevorrichtung für den Expansionskopf an dem Pressgerät festlegbar ist, aufgebaut. Bei einem Öffnungswinkel des Kegels des Spreizdorns von 9° spricht man von einer sog. Standardaufnahme. Durch eine Antriebsvorrichtung, die manuell oder maschinell angetrieben werden kann, wird der Dorn in axialer Richtung in Richtung des Expansionskopfes bewegt. An der Innenseite definieren die Spreizbacken des Expansionskopfes eine zentrale kegelige Aufnahme, in die die Kegelfläche des vom Pressgerät in axialer Richtung verschiebbaren Dorns eingreift. Bei Betätigung des Pressgerätes wird der Dorn in den Expansionskopf hineingedrückt, wobei es zu einem Kontakt zwischen der Kegelfläche des Dorns und der von den Spreizbacken gebildeten Aufnahme kommt. Bei weiterer axialer Bewegung des Dorns in Richtung des Expansionskopfes werden die Spreizbacken radial nach außen gedrückt und es kommt zu einem radialen Hub der Spreizbacken, so dass die Spreizbacken die Enden eines hohlen Werkstücks, insbesondere eines Kunststoffrohres oder eines Metall-Kunststoff-Verbundrohres, in das der Expansionskopf eingeführt ist, aufweiten. Dabei gehen die Spreizbacken vom geschlossenen Zustand in den Expansionszustand über. Bei einer radialen Rückwärtsbewegung des Dorns aus dem Expansionskopf werden die Segmente durch Rückstellmittel (beispielsweise eine ringförmige Zugfeder oder ein elastischer O-Ring) in ihre Ausgangsposition zurückbewegt. Um beim Aufweitprozess ein möglichst gleichmäßiges Aufweiten des hohlen Werkstücks erzielen zu können, kann es erforderlich sein, die Position des Expansionskopfes in dem Rohrende nach Lösen der Spreizbacken um einen vorgegebenen Winkel zu verdrehen (bei Expansionsköpfen mit sechs Spreizbacken sollte die Drehung um einen Winkel von vorzugsweise etwa 30° erfolgen) und einen zweiten Aufweitprozess durchzuführen. Ein regelmäßiges Aufweiten eines Rohrendes ist deshalb erforderlich, um nach Einführen eines Verbindungsstückes durch Verpressen mit einer über das Rohrende geführten Schiebe- oder Presshülse (axiales Aufschieben einer Schiebehülse über das Rohrende mit darin eingeführtem Verbindungsstück bei einer Schiebehülsenverbindung bzw. radiales Verpressen einer Presshülse über ein Rohrende mit darin eingeführtem Verbindungsstück) eine dichte Verbindung zu erzielen.

Nachteilig wird an den in der EP 0 044 795 A2 und der DE 42 02 348 C1 beschriebenen Expansionsköpfen gesehen, dass bei gegebenem Spreizdorn des verwendeten Aufweitwerkzeugs (Standardaufnahme) mit entsprechend möglichem Axialweg nur die Enden von Rohren mit geringem Durchmesser (maximal etwa 26 mm Außendurchmesser) aufgeweitet werden können.

Damit besteht die Aufgabe der vorliegenden Erfindung darin, einen Expansionskopf für Aufweitwerkzeuge für hohle Werkstücke zur Verfügung zu stellen, der die Nachteile des Stands der Technik überwindet. Insbesondere soll der erfindungsgemäße Expansionskopf zur Aufweitung von größer dimensionierten Rohren (insbesondere mit einem Außendurchmesser von mindestens 40 mm) geeignet sein, wobei der erfindungsgemäße Expansionskopf mit den gängigen Aufweitwerkzeugen (die eine Standardaufnahme aufweisen) kompatibel sein soll. Diese und andere Aufgaben werden durch einen Expansionskopf für Aufweitwerkzeuge für hohle Werkstücke, insbesondere für die Enden von Rohren aus Kunststoffen und aus mit Kunststoffen überzogenen Metallen, mit den Merkmalen des Anspruchs 1 bzw. durch ein Aufweitwerkzeug für hohle Werkstücke gemäß Anspruch 9 gelöst. Bevorzugte Ausführungsformen des erfindungsgemäßen Expansionskopfes sind in den davon abhängigen Ansprüchen beschrieben.

Gemäß der vorliegenden Erfindung wurde erkannt, dass durch Integrieren eines kegelförmigen Adapterelements in das Kopfgehäuse des Expansionskopfes ein vergrößerter radialer Hub der Spreizbacken erzielt werden kann. Dieser Effekt wird erfindungsgemäß dadurch erreicht, dass das Adapterelement an seiner Innenseite eine weitere Kegelfläche aufweist, deren Öffnungswinkel kleiner ist als der Öffnungswinkel der durch die Kegelsegmentflächen an der Innenseite der Spreizbacken gebildete Kegelfläche. Auf diese Weise erhält man einen einstückigen Expansionskopf, der mit gängigen Aufweitwerkzeugen mit einer Standdardaufnahme eingesetzt werden kann, der einfach an dem Aufweitwerkzeug montiert werden kann und durch den auch die Enden größer dimensionierte Rohre aufgeweitet werden können. Weiterhin ist erfindungsgemäß vorgesehen, dass der Expansionskopf weiter mindestens ein Rückstellelement umfasst, das in dem Kopfgehäuse aufgenommen ist und an einer Seite mit dem Adapterelement in Eingriff befindlich ist, wobei das Rückstellelement zumindest im Expansionszustand eine Krafteinwirkung in axialer Richtung auf das Adapterelement ausübt. Das Vorsehen eines internen Rückstellelements bewirkt einen selbständigen Rückführvorgang des Adapterelements nach abgeschlossenem Aufweitprozess. Dabei hat sich die Verwendung einer Tellerfeder als Rückstellelement als besonders vorteilhaft erwiesen, weil diese gut in das Kopfgehäuse integrierbar ist.

Dementsprechend liegt die vorliegende Erfindung in einem Expansionskopf für Aufweitwerkzeuge für hohle Werkstücke, insbesondere für die Enden von Rohren aus Kunststoffen und aus mit Kunststoffen überzogenen Metallen, der ein Kopfgehäuse mit einem radial einwärts gerichteten Führungsflansch; einen Satz von sektorförmig ausgebildeten Spreizbacken, die jeweils einzeln durch einen Innenflanschsektor, der mit dem Führungsflansch überlappt, und eine radiale Nut radial beweglich auf dem Führungsflansch geführt sind, wobei der Satz von Spreizbacken zwischen einem geschlossenen Zustand und einem Expansionszustand beweglich ist und die Spreizbacken an ihrer Innenseite durch Kegelsegmentflächen begrenzt sind, die sich im geschlossenen Zustand des Expansionskopfes zu einer Kegelfläche ergänzen; und ein in dem Kopfgehäuse aufgenommenes, kegelförmiges und in axialer Richtung bewegliches Adapterelement, wobei der Kegelwinkel des Adapterelements dem Öffnungswinkel β der Kegelsegmentflächen entspricht und das Adapterelement an seiner Innenseite durch eine weitere Kegelfläche begrenzt ist, wobei der Öffnungswinkel α der Kegelfläche an der Innenseite des Adapterelements kleiner als der Öffnungswinkel β durch die Kegelsegmentflächen an der Innenseite der Spreizbacken gebildete Kegelfläche aufweist, umfasst, und der Expansionskopf weiter mindestens ein Rückstellelement umfasst, das in dem Kopfgehäuse aufgenommen ist und an einer Seite mit dem Adapterelement in Eingriff befindlich ist, wobei das Rückstellelement zumindest im Expansionszustand eine Krafteinwirkung in axialer Richtung auf das Adapterelement ausübt. Darüber hinaus liegt die vorliegende Erfindung in einem Aufweitwerkzeug für hohle Werkstücke, insbesondere für die Enden von Rohren aus Kunststoffen und aus mit Kunststoffen überzogenen Metallen, der einen erfindungsgemäßen Expansionskopf umfasst.

In Bezug auf den erfindungsgemäßen Expansionskopf kann es von Vorteil sein, wenn der Öffnungswinkel der Kegelfläche an der Innenseite des Adapterelements um 1° bis 20°, insbesondere 2° bis 10° und bevorzugt 4° bis 6° kleiner ist als der Öffnungswinkel der durch die Kegelsegmentflächen an der Innenseite der Spreizbacken gebildeten Kegelfläche. Bei einem kleineren Unterschied wird kein hinreichend größerer axialer Hub erzielt, während größere Unterschiede bei den Öffnungswinkel zu einem nicht hinreichend stabilen Aufweitprozess führen (sog. Selbsthemmung der Spreizbacken durch Verkanten).

Es kann auch hilfreich sein, wenn das Adapterelement durch ein Befestigungsmittel in axialer Richtung in dem Kopfgehäuse festgelegt ist. Durch die Befestigung des Adapterelements und damit der sektorförmig ausgebildeten Spreizbacken in dem Kopfgehäuse bzw. der Überwurfkappe über ein Befestigungsmittel können Fertigungstoleranzen und damit das Spiel der sektorförmig ausgebildeten Spreizbacken optimiert und/oder eingestellt werden. Dabei hat sich die Verwendung einer in die Überwurfkappe eingepressten Befestigungsscheiben, einer Gewindescheibe, einer Passscheibe oder eines Sicherungsrings als das Befestigungsmittel als besonders nützlich erwiesen. Gerade bei der Verwendung einer in ein Innengewinde der Überwurfkappe eingesetzte Gewindescheibe kann die Vorspannung der Spreizbacken in der Überwurfkappe besonders exakt eingestellt und dadurch optimiert werden.

Darüber hinaus kann es sich als günstig erweisen, wenn der Expansionskopf weiter mindestens ein Rückstellmittel umfasst, durch das die Spreizbacken vom Expansionszustand in den geschlossenen Zustand zurückführbar sind. Ein derartiges Rückstellmittel verhindert ein Verkanten oder Verhaken der einzelnen Spreizbacken während des Rückstellprozesses. Das Rückstellmittel ist dabei bevorzugt als Ringhülse oder Ringfeder ausgebildet, Besonders bevorzugt ist das Rückstellmittel in einer an der Außenseite der Spreizbacken gebildeten Ringnut angeordnet.

Es kann auch hilfreich sein, wenn die Spreizbacken an ihrer dem Kopfgehäuse abgewandten Seite eine Verjüngung aufweisen. Dadurch kann ein gleichmäßiger Übergang zwischen dem aufgeweiteten und dem nicht aufgeweiteten Teil des hohlen Werkstücks nach dem Aufweitvorgang erzielt werden.

Es kann auch von Nutzen sein, wenn mindestens einer der Spreizbacken an seiner Außenseite einen Gleitschuh aufweist, der mit einer entsprechenden Gleitnut in dem Kopfgehäuse kooperiert. Dadurch sind die Spreizbacken während des Aufweitvorganges sicher in dem erfindungsgemäßen Expansionskopf geführt, wodurch die Gefahr eines Verkippens der Spreizbacken verringert ist. In diesem Zusammenhang ist es besonders bevorzugt, wenn alle Spreizbacken an ihrer Außenseite jeweils einen Gleitschuh aufweisen, der jeweils mit einer entsprechenden Gleitnut in dem Kopfgehäuse kooperiert. Dies gewährleistet eine besonders sichere Führung der Spreizbacken in dem erfindungsgemäßen Expansionskopf während des Aufweitvorganges.

Im Folgenden soll die vorliegende Erfindung unter Bezugnahme auf die in den Figuren dargestellte Ausführungsform im Detail erläutert werden.

### Kurze Beschreibung der Zeichnungen

- Figur 1: zeigt eine Draufsicht auf einen Expansionskopf gemäß einer Ausführungsform der vorliegenden Erfindung im geschlossenen Zustand.
- Figur 2: zeigt eine Schnittdarstellung des in Fig. 1 dargestellten Expansionskopfes entlang der Linie A-A mit Blick in Pfeilrichtung.
- Figur 3: zeigt eine Draufsicht auf den in Fig. 1 dargestellten Expansionskopf im geöffneten Zustand.
- Figur 4: zeigt eine Schnittdarstellung des in Fig. 3 dargestellten Expansionskopfes entlang der Linie A-A mit Blick in Pfeilrichtung.
- Figur 5: zeigt eine Schnittdarstellung der Spreizbacken des in Fig. 4 dargestellten Expansionskopfes entlang der Linie A-A mit Blick in Pfeilrichtung.

### Detaillierte Beschreibung bevorzugter Ausführungsformen

In den Figuren ist ein Expansionskopf gemäß einer Ausführungsform der vorliegenden Erfindung im geschlossenen Zustand (Fig. 1 und 2) und im geöffneten Zustand (Fig. 3 bis 5) gezeigt.

Der erfindungsgemäße Expansionskopf 1 umfasst eine Kopfgehäuse 2, einen Satz von sektorförmig ausgebildeten Spreizbacken 3 sowie ein Adapterelement 4.

Das Kopfgehäuse 2 ist dabei aus einer Überwurfkappe 5 mit einem radial einwärts gerichteten Führungsflansch 6 und einem Verlängerungsabschnitt 7 aufgebaut, wobei die Überwurfkappe 5 und der Verlängerungsabschnitt 7 über einen Federdrahtstahl 8 miteinander verbunden sind.

Zusammen ergibt der Satz von sektorförmig ausgebildeten Spreizbacken 3 im geschlossenen Zustand des Expansionskopfes 1 eine geschlossene Form mit einer im Wesentlichen zylindrischen Form im Aufweitbereich des Expansionskopfes 1. Als "Aufweitbereich" wird hierin der Bereich der Spreizbacken 3 bezeichnet, der über das Kopfgehäuse 2 herausragt. Beim Aufweitvorgang befindet sich beim das aufzuweitende hohle Werkstück in diesem Aufweitbereich, wobei es an der Außenseite der Spreizbacken 3 an. Darüber hinaus ist jeder der Spreizbacken 4 an seiner Innenseite durch Kegelsegmentflächen 9 begrenzt, die sich im geschlossenen Zustand des Expansionskopfes 1 zu einer Kegelfläche ergänzen (Fig. 2). Der Öffnungswinkel der Kegelsegmentflächen 9 beträgt in der gezeigten Ausführungsform beträgt 13°. In anderen Ausführungsformen sind auch andere Öffnungswinkel vorstellbar. In der gezeigten Ausführungsform umfasst der Satz von Spreizbacken 3 sechs identische Spreizbacken 3. Damit bildet jede Spreizbacke 3 ein Kegelsegment von 60°.

Jeder der sektorförmig ausgebildeten Spreizbacken 3 ist einzeln durch einen Innenflanschsektor 10, der mit dem Führungsflansch 6 überlappt, und eine radiale Nut 11 in dem Kopfgehäuse 2 radial beweglich auf dem Führungsflansch 3 geführt. Die Innenflanschsektoren 10 weisen auf ihren Außenseiten Nutsektoren auf, die sich im Gesamtumfang des Expansionskopfes 1 zu einer umlaufenden Ringnut an der Außenseite der Innenflanschsektoren 10, in die ein ringförmiges Rückstellmittel 12 für die Rückführung der Spreizbacken 4 vom geöffneten in den geschlossenen Zustand des Expansionskopfes 1 aufgenommen ist. Das Rückstellmittel 12 ist dabei bevorzugt so gewählt, dass seine Rückstellkraft für die Rückführung der Spreizbacken 4 vom offenen in den geschlossenen Zustand ausreichend ist. In der dargestellten Ausführungsform handelt es sich bei dem Rückstellmittel 12 um einen O-Ring 12. Alternativ kann auch eine als Ringfeder in vorteilhafter Weise eingesetzt werden.

Das Adapterelement 4 weist einen zweiteiligen Aufbau auf und ist an seiner Außenseite kegelförmig ausgebildet. Der Kegel wird aus einem Kegelelement 13 gebildet, dessen Kegelwinkel mit dem Öffnungswinkel der Kegelsegmentflächen 9 übereinstimmt, in der gezeigten Ausführungsform also ebenfalls 13° beträgt. Das Kegelelement 13 weist einen konturierten inneren Hohlraum, in den ein Einschubelement 14 eingesetzt ist. Die Außenkontur des Einschubelements 14 ist zu der Kontur des Hohlraums des Kegelelements 13 komplementär. An seiner Innenseite weist das Einschubelement 14 wiederum eine weitere Kegelfläche 15 auf. Der Öffnungswinkel der Kegelfläche 15 beträgt in der gezeigten Ausführungsform beträgt 9°. In anderen Ausführungsformen sind auch andere Öffnungswinkel vorstellbar. Dieser Öffnungswinkel der Kegelfläche 15 stimmt jedoch mit dem Kegelwinkel des Dorns des Aufweitwerkzeugs überein. Alternativ kann das Adapterelement 4 auch einstückig oder mehrteilig ausgebildet sein. Die Ausführungen zum Außenkegel und zur inneren Kegelfläche gelten jedoch auch für eine einstückige oder mehrteilige Ausgestaltung des Adapterelements 4.

An der der offenen Seite des Kopfgehäuses 2 zugewandten Seite des Kegelelements 13 ist an diesem ein als Tellerfeder 16 ausgebildetes Rückstellelement 16 in das Kopfgehäuse 2 aufgenommen. Die Tellerfeder 16 übt im Expansionszustand eine Krafteinwirkung in axialer Richtung auf das Adapterelement 4 aus. Dadurch und durch die Wirkung des Rückstellmittels 12 kehrt der erfindungsgemäße Expansionskopf 1 nach beendetem Aufweitvorgang in den geschlossenenen Zustand zurück.

Im Bereich der offenen Seite des Kopfgehäuses 2 ist ein Befestigungsmittel 17 angeordnet, das in der gezeigten Ausführungsform als in den Verlängerungsabschnitt 7 eingepresste Befestigungsscheibe ausgebildet ist. In alternativen Ausführungsformen kann ein Sicherungsring, eine Scheibe mit einem Sicherungsring, eine Gewindescheibe, die in ein in ein Gewinde 18 an der Innenseite des Kopfgehäuses 2 eingebracht ist, oder eine Passscheibe als Befestigungsmittel zum Einsatz kommen. Selbstverständlich weist das Befestigungsmittel 17 eine zentrale Ausnehmung auf, durch die der Dorn des Aufweitwerkzeugs geführt werden kann. Das Befestigungsmittel 17 legt das Adapterelement 4 und dadurch auch den Satz von Spreizbacken 3 in axialer Richtung in dem Kopfgehäuse 2 fest.

An seiner Innenseite weist das Kopfgehäuses 2 das Gewinde 18 auf, durch das der erfindungsgemäße Expansionskopf 1 über komplementäres Außengewinde auf ein Aufweitwerkzeug aufgeschraubt werden kann. Das Aufweitwerkzeug ist im Prinzip ein Werkzeug mit manuellem oder elektrischen Antrieb, durch den ein Spreizdorn in axialer Richtung angetrieben wird. Der Spreizdorn weist dabei die Form eines Kegels mit einem bestimmten Kegelwinkel auf, der dem Öffnungswinkel der Öffnungswinkel der Kegelfläche 15 des Kegelelements 13 entspricht. In der Praxis hat sich dabei ein Kegelwinkel des Spreizdorns von 9° durchgesetzt. Durch die Bewegung des Spreizdorns in axialer Richtung wirkt die Kegelfläche des Spreizdorns beim Aufweitvorgang mit der Kegelfläche 15 des Adapterelements 4 zusammen. Durch Eintreiben des Spreizdorns in den Expansionskopf 1 schiebt die Kegelfläche des Spreizdorns gegen die Kegelfläche 15 des Adapterelements 4. Durch die dadurch bewirkte Axialbewegung des Adapterelements 4 wird dessen äußere Kegelfläche gegen die durch die Kegelsegmentflächen 12 an der Innenseite der Spreizbacken 3 gebildete Kegelfläche geschoben. Dies bewirkt wiederum eine Bewegung der Spreizbacken 3 radial nach außen. Ist über die Außenflächen des Satzes von Spreizbacken 3 des Expansionskopfes 1 ein hohles Werkstück, beispielsweise ein Ende eines Kunststoffrohres oder eines Metall-Kunstoff-Verbundrohres, geführt, liegen die Außenflächen des Expansionskopfes 1 zunächst an der Rohrinnenseite an. Mit zunehmender Eindringtiefe des Spreizdorns werden die Außenflächen der Spreizbacken 3 radial nach außen bewegt, wodurch das Rohrende, das über die Spreizbacken 3 geführt ist, aufgeweitet wird. Nach Abschluss des Aufweitvorgangs befindet sich der erfindungsgemäße Expansionskopf 1 im Expansionszustand der in den Figuren 3 bis 5 dargestellt ist.

Die Spreizbacken 3 sind durch Zerlegen (Zersägen) eines rotationssymmetrischen Körpers mit der Achse B entlang der Spalte 19 hergestellt. In der in den Figuren dargestellten Ausführungsform wurde der Körper in sechs gleiche Segmente zerlegt, die die Spreizbacken 3 bilden (Fig. 1).

Fig. 5 zeigt eine Schnittdarstellung der Spreizbacken des in Fig. 4 dargestellten Expansionskopfes entlang der Linie A-A mit Blick in Pfeilrichtung. Daraus ist ersichtlich, dass die Spreizbacken 3 an ihrer Außenseite jeweils einen Gleitschuh 20 aufweisen, der mit einer entsprechenden Gleitnut 21 in dem Kopfgehäuse 2 kooperiert. Dadurch sind die Spreizbacken 3 während des Aufweitvorganges sicher in dem erfindungsgemäßen Expansionskopf 1 geführt. Dadurch die Gefahr eines Verkippens der Spreizbacken 3 verringert.

In bevorzugten Ausführungsformen der vorliegenden Erfindung besitzen die Spreizbacken 3 an ihrer dem Kopfgehäuse 2 abgewandten Bereich eine Verjüngung 22. Durch eine derartige Verjüngung 22 kann ein gleichmäßiger Übergang zwischen dem aufgeweiteten und dem nicht aufgeweiteten Teil des hohlen Werkstücks nach dem Aufweitvorgang erzielt werden.

## Patentansprüche

1. Expansionskopf (1) für Aufweitwerkzeuge für hohle Werkstücke, insbesondere für die Enden von Rohren aus Kunststoffen und aus mit Kunststoffen überzogenen Metallen, umfassend:
- ein Kopfgehäuse (2) mit einem radial einwärts gerichteten Führungsflansch (6);
- einen Satz von sektorförmig ausgebildeten Spreizbacken (3), die jeweils einzeln durch einen Innenflanschsektor (10), der mit dem Führungsflansch (6) überlappt, und eine radiale Nut (11) radial beweglich auf dem Führungsflansch (6) geführt sind, wobei der Satz von Spreizbacken (3) zwischen einem geschlossenen Zustand und einem Expansionszustand beweglich ist und die Spreizbacken (3) an ihrer Innenseite durch Kegelsegmentflächen (9) begrenzt sind, die sich im geschlossenen Zustand des Expansionskopfes (1) zu einer Kegelfläche ergänzen; und
- ein in dem Kopfgehäuse (2) aufgenommenes, kegelförmiges und in axialer Richtung bewegliches Adapterelement (4), wobei der Kegelwinkel des Adapterelements (4) dem Öffnungswinkel (β) der Kegelsegmentflächen (9) entspricht und das Adapterelement (4) an seiner Innenseite durch eine weitere Kegelfläche (15) begrenzt ist,
dadurch gekennnzeichnet, dass
der Öffnungswinkel (α) der Kegelfläche (15) an der Innenseite des Adapterelements (4) kleiner ist als der Öffnungswinkel (β) der durch die Kegelsegmentflächen (9) an der Innenseite der Spreizbacken (3) gebildeten Kegelfläche und der Expansionskopf (1) weiter mindestens ein Rückstellelement (16) umfasst, das in dem Kopfgehäuse (2) aufgenommen ist und an einer Seite mit dem Adapterelement (4) in Eingriff befindlich ist, wobei das Rückstellelement (16) zumindest im Expansionszustand eine Krafteinwirkung in axialer Richtung auf das Adapterelement (4) ausübt.

2. Expansionskopf (1) nach Anspruch 1, **dadurch gekennzeichnet, dass** der Öffnungswinkel (α) der Kegelfläche (15) an der Innenseite des Adapterelements (4) um 1° bis 20°, insbesondere 2° bis 10° und bevorzugt 4° bis 6° kleiner ist als der Öffnungswinkel (β) der durch die Kegelsegmentflächen (9) an der Innenseite der Spreizbacken (3) gebildeten Kegelfläche.

3. Expansionskopf (1) nach Anspruch 1 oder Anspruch 2, **dadurch gekennzeichnet, dass** der Expansionskopf (1) weiter ein Befestigungsmittel (17) umfasst, durch das das Adapterelement (4) in axialer Richtung in dem Kopfgehäuse (2) festgelegt ist.

4. Expansionskopf (1) nach Anspruch 1, **dadurch gekennzeichnet, dass** das Rückstellelement (16) als Tellerfeder ausgebildet ist.

5. Expansionskopf (1) nach einem der Ansprüche 1 bis 4, **dadurch gekennzeichnet, dass** der Expansionskopf (1) weiter mindestens ein Rückstellmittel (12) umfasst, durch das die Spreizbacken (3) vom Expansionszustand in den geschlossenen Zustand zurückführbar sind.

6. Expansionskopf (1) nach Anspruch 5, **dadurch gekennzeichnet, dass** das mindestens eine Rückstellmittel (12) als ringförmiges Rückstellmittel ausgebildet ist, das in komplementären Nutsektoren auf den Innenflanschsektoren (10) angeordnet ist und auf die Spreizbacken (3) eine Krafteinwirkung in radialer Richtung ausübt.

7. Expansionskopf (1) nach einem der Ansprüche 1 bis 6, **dadurch gekennzeichnet, dass** die Spreizbacken (3) an ihrer dem Kopfgehäuse (2) abgewandten Seite eine Verjüngung (22) aufweisen.

8. Expansionskopf (1) nach einem der Ansprüche 1 bis 7, **dadurch gekennzeichnet, dass** mindestens einer der Spreizbacken (3), vorzugsweise alle Spreizbacken (3) an ihrer Außenseite jeweils einen Gleitschuh (20) aufweisen, der jeweils mit einer entsprechenden Gleitnut (21) in dem Kopfgehäuse (2) kooperiert.

9. Aufweitwerkzeug für hohle Werkstücke, insbesondere für die Enden von Rohren aus Kunststoffen und aus mit Kunststoffen überzogenen Metallen, umfassend einen Expansionskopf (1) nach einem der Ansprüche 1 bis 8.

## Claims

1. Expansion head (1) for expansion tools for hollow workpieces, in particular for the ends of tubes made from plastics and from metals covered with plastics, comprising:
- a head housing (2) with a radially inwardly directed guide flange (6);
- a set of expanding jaws (3) which are of sector-shape design and are in each case individually guided in a radially movable manner on the guide flange (6) by an inner flange sector (10), which overlaps with the guide flange (6), and by a radial groove (11), wherein the set of expanding jaws (3) is movable between a closed state and an expansion state, and the expanding jaws (3) are bounded on the inner side thereof by conical segment surfaces (9) which, in the closed state of the expansion head (1), complement one another to form a conical surface; and
- a conical adapter element (4) which is accommodated in the head housing (2) and is movable in the axial direction, wherein the cone angle of the adapter element (4) corresponds to the opening angle (β) of the conical segment surfaces (9), and the inner side of the adapter element (4) is bounded by a further conical surface (15),
**characterized in that**
the opening angle (α) of the conical surface (15) on the inner side of the adapter element (4) is smaller than the opening angle (β) of the conical surface formed by the conical segment surfaces (9) on the inner side of the expanding jaws (3), and the expansion head (1) furthermore comprises at least one resetting element (16) which is accommodated in the head housing (2) and is in engagement on one side with the adapter element (4), wherein, at least in the expansion state, the resetting element (16) subjects the adapter element (4) to a force action in the axial direction.

2. Expansion head (1) according to Claim 1, **characterized in that** the opening angle (α) of the conical surface (15) on the inner side of the adapter element (4) is smaller by 1° to 20° in particular 2° to 10° and preferably 4° to 6° than the opening angle (β) of the conical surface formed by the conical segment surfaces (9) on the inner side of the expanding jaws (3).

3. Expansion head (1) according to Claim 1 or Claim 2, **characterized in that** the expansion head (1) furthermore comprises a fastening means (17), by means of which the adapter element (4) is fixed in the axial direction in the head housing (2).

4. Expansion head (1) according to Claim 1, **characterized in that** the resetting element (16) is designed as a disc spring.

5. Expansion head (1) according to one of Claims 1 to 4, **characterized in that** the expansion head (1) furthermore comprises at least one resetting means (12) by means of which the expanding jaws (3) can be returned from the expansion state into the closed state.

6. Expansion head (1) according to Claim 5, **characterized in that** the at least one resetting means (12) is designed as an annular resetting means which is arranged in complementary groove sectors on the inner flange sectors (10) and subjects the expanding jaws (3) to an action of force in the radial direction.

7. Expansion head (1) according to one of Claims 1 to 6, **characterized in that** the expanding jaws (3) have a taper (22) on the side thereof facing away from the head housing (2).

8. Expansion head (1) according to one of Claims 1 to 7, **characterized in that** at least one of the expanding jaws (3), preferably all of the expanding jaws (3), each has/have, on the outer side thereof, a sliding block (20) which cooperates in each case with a corresponding sliding groove (21) in the head housing (2).

9. Expansion tool for hollow workpieces, in particular for the ends of tubes made from plastics and from metals covered with plastics, said expansion tool comprising an expansion head (1) according to one of Claims 1 to 8.

## Revendications

1. Tête d'expansion (1) pour outil d'élargissement pour des pièces creuses, en particulier pour les extrémités de tubes en plastiques et en métaux revêtus de plastiques, comprenant :
- un boîtier de tête (2) comprenant une bride de guidage (6) orientée radialement vers l'intérieur ;
- un ensemble de mâchoires d'écartement (3) réalisées en forme de secteurs, qui sont guidées à chaque fois individuellement par un secteur de bride intérieur (10) qui chevauche la bride de guidage (6) et une rainure radiale (11) déplaçable radialement sur la bride de guidage (6), l'ensemble de mâchoires d'écartement (3) étant déplaçable entre un état fermé et un état d'expansion et les mâchoires d'écartement (3) étant limitées au niveau de leur côté intérieur par des surfaces de segments coniques (9) qui se complètent, dans l'état fermé de la tête d'expansion (1), pour former une surface conique ; et
- un élément adaptateur (4) reçu dans le boîtier de tête (2), de forme conique et déplaçable dans la direction axiale, l'angle de conicité de l'élément adaptateur (4) correspondant à l'angle d'ouverture (β) des surfaces de segments coniques (9) et l'élément adaptateur (4) étant limité au niveau de son côté intérieur par une surface conique supplémentaire (15),
**caractérisée en ce que**
l'angle d'ouverture (α) de la surface conique (15) au niveau du côté intérieur de l'élément adaptateur (4) est inférieur à l'angle d'ouverture (β) de la surface conique formée par les surfaces de segments coniques (9) au niveau du côté intérieur des mâchoires d'écartement (3) et la tête d'expansion (1) comprend en outre un élément de rappel (16) qui est reçu dans le boîtier de tête (2) et qui est en prise au niveau d'un côté avec l'élément adaptateur (4), l'élément de rappel (16) exerçant, au moins dans l'état d'expansion, une force dans la direction axiale sur l'élément adaptateur (4).

2. Tête d'expansion (1) selon la revendication 1, **caractérisée en ce que** l'angle d'ouverture (α) de la surface conique (15) au niveau du côté intérieur de l'élément adaptateur (4) est inférieur de 1° à 20°, en particulier de 2° à 10°, de préférence de 4° à 6°, à l'angle d'ouverture (β) de la surface conique formée par les surfaces de segments coniques (9) au niveau du côté intérieur des mâchoires d'écartement (3).

3. Tête d'expansion (1) selon la revendication 1 ou la revendication 2, **caractérisée en ce que** la tête d'expansion (1) comprend en outre un moyen de fixation (17), par lequel l'élément adaptateur (4) est fixés dans la direction axiale dans le boîtier de tête (2).

4. Tête d'expansion (1) selon la revendication 1, **caractérisée en ce que** l'élément de rappel (16) est réalisé sous forme de ressort Belleville.

5. Tête d'expansion (1) selon l'une quelconque des revendications 1 à 4, **caractérisée en ce que** la tête d'expansion (1) comprend en outre au moins un moyen de rappel (12) par lequel les mâchoires d'écartement (3) peuvent être ramenées de l'état d'expansion dans l'état fermé.

6. Tête d'expansion (1) selon la revendication 5, **caractérisée en ce que** l'au moins un moyen de rappel (12) est réalisé sous forme de moyen de rappel annulaire, qui est disposé dans des secteurs de rainure complémentaires sur le secteur de bride intérieure (10) et qui exerce sur les mâchoires d'écartement (3) une force dans la direction radiale.

7. Tête d'expansion (1) selon l'une quelconque des revendications 1 à 6, **caractérisée en ce que** les mâchoires d'écartement (3) présentent un rétrécissement (22) au niveau de leur côté opposé au boîtier de tête (2).

8. Tête d'expansion (1) selon l'une quelconque des revendications 1 à 7, **caractérisée en ce qu'**au moins l'une des mâchoires d'écartement (3), de préférence toutes les mâchoires d'écartement (3), présentent, au niveau de leur côté extérieur, à chaque fois un sabot coulissant (20) qui coopère à chaque fois avec une rainure coulissante correspondante (21) dans le boîtier de tête (2).

9. Outil d'écartement pour pièces creuses, en particulier pour les extrémités de tubes en plastiques et en métaux revêtus de plastiques, comprenant une tête d'expansion (1) selon l'une quelconque des revendications 1 à 8.
